# EUROPÄISCHE PATENTSCHRIFT

(11) **EP 0 005 851 B1**
(45) Veröffentlichungstag und Bekanntmachung des Hinweises auf die Patenterteilung: **23.12.1981**
(21) Anmeldenummer: 79101735.3
(22) Anmeldetag: 01.06.1979
(51) Int. Cl.: E02D 29/14, E03F 3/04

(54) **Als Reinigungsverschluss verwendbares Aufsatzstück mit Deckel für Entwässerungsleitungen**
Superstructure with lid usable as closing device after cleaning drainage conduits
Elément de hausse avec couvercle utilisable comme obturateur après nettoyage de canalisations d'évacuation

(30) Priorität: 01.06.1978 DE 2824097
(43) Veröffentlichungstag der Anmeldung: 12.12.1979
(73) Patentinhaber: PASSAVANT-WERKE AG, D-65322 Aarbergen 7 (DE)
(72) Erfinder: Rücker, Gerhard, D-6251 Burgschwalbach (DE); Kornatz, Heinz, D-6254 Elz (DE); Kunz, Dieter, Ing. grad., D-6200 Aarbergen 1 (DE); Meyer, Thomas, Ing. grad., D-6251 Holzheim (DE)
(74) Vertreter: Glawe, Delfs, Moll & Partner

## Beschreibung

Die Erfindung betrifft ein als Reinigungsverschluß verwendbares Aufsatzstück mit Deckel für Entwässerungsleitungen, mit einem einstückigen Gehäuse, das oben einen rechtekkigen Rahmen und einen von diesem nach unten abgehenden Rohranschlußstutzen sowie am Übergang beider eine nach innen vorspringende Schulter aufweist, die die Abstützfläche für den ebenfalls rechteckigen Deckel bildet, der am Gehause durch einen Dichtring abgedichtet und durch Befestigungsmittel befestigt ist.

Abwasserleitungen, insbesondere solche, die den Fallstrang in Häusern mit dem Straßenkanal verbinden, müssen mit Reinigungsöffnungen versehen sein, damit im Fall einer Verstopfung die Leitung für Reinigungsvorrichtungen zugänglich wird. Bei in bzw. unter einem Boden verlegten Leitungen sieht man hierfür in der Regel nach oben abgehende Abzweige vor, auf die als Reinigungsverschluß ein Aufsatzstück der eingangs genannten Art aufgesetzt wird, so daß Rahmen und Deckel bündig mit dem Boden liegen. Ein derartiges Aufsatzstück ist aus DE-U-7 533 387 bekannt. Solche Aufsatzstücke bzw. Reinigungsverschlüsse sollen der Forderung genügen, daß sie gegen Rückstauwasser gesichert und abgedichtet sind, quadratischen Rahmens aufweisen, in lotrechter z.B. dem gängigen Fliesenmaß angepaßten Abmessungen des rechteckigen, insbesondere quadratischen Rahmens aufweisen, in lotrechter Richtung geringen Platzbedarf haben, ein einfaches Lösen und Wiedereinsetzen des Deckels gestatten und kostengünstig herstellbar sind.

Bei dem bekannten Reinigungsverschluß nach DE-U-7 533 387 ist der Deckel am Gehäuse dadurch befestigt, daß ein an der glatten Innenwandung des Rohrstutzens des Gehäuses anliegender Radialdichtungsring mittels eines am Deckel vorgesehenen, durch eine Schraube gegen den Deckel verspannbaren Druckrings gegen die Rohrinnenwandung angepreßt wird, um den Deckel am Gehäuse festzuklemmen. Diese Konstruktion ist baulich aufwendig und ergibt nur eine reibschlüssige Sicherung des Deckels am Gehäuse. Für eine sichere Befestigung des Deckels sind sehr hohe Verspannungskräfte nötig, für deren Aufnahme eine ziemlich massive gußeiserne Konstruktion des Gehäuses und des Deckels nötig ist. Außerdem stellt die für die Spannschraube notwendige Durchbrechung eine Stelle dar, an der eine Undichtigkeit auftreten kann. Der bekannte Reinigungsverschluß ist deshalb nicht optimal betriebssicher.

Aufgabe der Erfindung ist es, ein als Reinigungsverschluß verwendbares Aufsatzstück der genannten Art so zu verbessern, daß es einfach, kostengünstig und in besonders knappen Abmessungen herstellbar ist, gleichwohl aber eine sichere Befestigung und Abdichtung des Deckels am Gehäuse gestattet. Dabei ist zusätzlich die Forderung gestellt, daß die lichte Weite des Rahmens möglichst vollständig für den Querschnitt des abgehenden Rohrstutzens nutzbar sein soll.

Zur Lösung der Aufgabe ist erfindungsgemäß ein Aufsatzstück der eingangs genannten Art dadurch gekennzeichnet, daß die Schulter an ihrer kreisrund umlaufenden Innenkante eine nach innen abgeschrägte und/oder ausgekehlte Dichtfläche für die Aufnahme und Zentrierung des Dichtrings bildet und daß der Deckel an seiner Unterseite eine entsprechend nach außen abgeschrägter und/oder ausgekehlte Dichtfläche zur zentrierenden Auflage auf dem Dichtring aufweist und außerhalb des Dichtrings mit dem Gehäuse verschraubt ist.

Hierdurch wird eine formschlüssige Verbindung des Deckels mit dem Gehäuse geschaffen und die von der Befestigung unabhängige Abdichtung derart platzsparend angeordnet, daß sie in lotrechter und radialer Richtung nur wenig Platz benötigt. Die Verschraubungen liegen jetzt außerhalb des abgedichteten Querschnitts, können also die Funktion bei Rückstau nicht beeinträchtigen.

Eine besonders platzparende Konstruktion erreicht man, wenn die Dichtfläche des Gehäuses an den Seitenmitten des Rahmens tangential in dessen Innenwände übergeht, wobei lediglich die in den Ecken des Rahmens verbleibenden Zwickel der Schulter Abstützflächen für den Deckel bilden.

Auch erreicht man eine sehr gute Abdichtung bei geringem Platzbedarf, wenn der Dichtring von der Dichtfläche des Gehäuses im wesentlichen auf dem unteren äußeren Viertel und von der Dichtfläche des Deckels im wesentlichen auf dem oberen inneren Viertel des Umfangs seines Querschnitts umfaßt wird.

Die Höhenlage der Abstützflächen ist auf diejenige der beiden Dichtflächen so abgestimmt, daß bei fest verschraubtem, also tragend aufliegendem Deckel der Dichtring einer ausreichenden Pressung unterliegt, so daß er ohne Überbeanspruchung dem maximal zulässigen Rückstaudruck standhält. Die Anordnung des Dichtringes entspricht somit weder der von bekannten Rollringen, die nur radial gepreßt werden, noch der von Flachdichtungen, die nur axial zusammengedrückt werden. Es ist vielmehr an der Grenze zwischen der Dichtfläche einer Flachdichtung und derjenigen eines Rollrings angeordnet, wodurch die Platzersparnis und die optimale Funktionssicherheit erzielt werden.

Weitere vorteilhafte Merkmale der Erfindung sind aus den Unteransprüchen 3 und 5-8 ersichtlich.

Ausführungsformen der Erfindung werden im folgenden anhand der Zeichnungen erläutert.
Fig. 1 zeigt schematisch und mit weggeschnittenen Teilen das Aufsatzstück mit Gehäuse und Deckel gemäß einer Ausführungsform der Erfindung;
Fig. 2 zeigt die gleiche Ausführungsform im Schnitt nach der Linie 11-11 von Fig. 3;
Fig. 3 und 4 zeigen eine Draufsicht auf das Aufsatzstück mit bzw. ohne Deckel;
Fig. 5 und 6 zeigen im Schnitt und in Draufsicht eine weitere Ausführungsform des Aufsatzstückes.

Gemäß Fig. 1 bis 4 besteht das Aufsatzstück aus einem Gehäuse 1 und einem Deckel 2. Das Gehäuse 1 bildet oben einen quadratischen Rahmen 3 mit lotrechten Innenwänden 4 und geht über eine Schulter 5, der an der Außenseite ein Rücksprung entspricht, in einen Rohrstutzen 6 über, der z.B. an das (nicht dargestellte) Muffenende eines lotrechten Leitungsrohres angeschlossen werden kann. Der Rahmen 3 hat an seiner Außenseite vorzugsweise die Abmessungen üblicher Bodenfliesen, so daß er flächenbündig mit einem Fliesenbelag verlegt werden kann. Bei gleichbleibenden Rahmenabmessungen kann das Gehäuse 1 mit unterschiedlichen Durchmessern des Rohrstutzens 6 hergestellt werden, wie in Fig. 2 bis 6', 6" angedeutet.

Der innere kreisrunde Rand der Schulter 5 ist viertelkreisförmig ausgekehlt und bildet eine Dichtfläche 7, die einen Dichtring 8 von rundem oder elliptischem Querschnitt aufnimmt und zentriert, und an diesem im wesentlichen entlang des unteren äußeren Viertels seines Querschnittumfangs anliegt. Die Auskehlung 7 verläuft derart, daß sie an den Seitenmitten des Rahmens 3 tangential unmittelbar in die lotrechten Wände 4 übergeht. In den verbleibenden Zwickeln in den Ecken des Rahmens 3 bildet die Schulter 5 waagrechte Abstützflächen für den Deckel 2, wobei vorzugsweise etwas erhöhte Paßflächen 9 in den Rahmenecken für die Abstützung des Deckels 2 vorgesehen sind. Der so an allen vier Ecken abgestützte Deckel 2 hat am Rand einen nach unten gerichteten, kreisrund umlaufenden Steg 10, an dessen Unterseite eine nach außen viertelkreisförmig ausgekehlte Dichtfläche 11 vorgesehen ist, die mit dem Dichtring 8 zusammenwirkt. Diese Dichtfläche 11 liegt am Dichtring 8 im wesentlichen auf dem oberen inneren Viertel seines Querschnittumfangs an und zentriert ihn von innen.

In zwei einander diagonal gegenüberliegenden Ecken ist der Deckel 2 am Gehäuse 1 mittels Schrauben 12 verschraubt, die in Gewindebohrungen der Schulter 5 eingeschraubt sind. Jede Schraube 12 ist am Deckel 2 durch einen auf den Schraubenschaft angebrachten Bund 13 gesichert, der in einer unteren Ausnehmung 14 des Deckels 2 so viel Spiel in Längsrichtung der Schraube 12 hat, daß die Schraube 12 ganz aus der Gewindebohrung herausgeschraubt werden kann, bevor der Bund 13 am Boden der Vertiefung 14 anschlägt. An den dann über die Oberseite des Deckels 2 hinausstehenden Köpfen der Schrauben 12 kann dann ein Aushebewerkzeug angesetzt werden, um den Deckel 2 aus dem Rahmen 3 herauszuheben.

Die dargestellte Abdichtung des Deckels 2 mittels des Dichtrings 8, der sowohl axial als auch radial zusammengedrückt wird, ergibt eine besonders einfache und betriebssichere Abdichtung bei geringstem Platzbedarf und wird ermöglicht dadurch, daß die Abstützflächen 9 für den Deckel 2 getrennt von Dichtbereich vorgesehen sind.

Bei der Ausführungsform nach Fig. 1 bis 4 hat der Deckel eine glatte Oberseite und nach unten vorspringende Stege 10. Bei der Ausführungsform nach Fig. 5 hat der Deckel 2 einen nach oben ragenden Kragen 15, der einen muldenförmigen Hohlraum umschließt. Dieser Hohlraum kann mit einer Füllmasse, z.B. Beton oder einem dekorativen Kunststeinmaterial ausgefüllt werden, um den Deckel 2 an den ihn umgebenden Bodenbelag anzupassen. An zwei diametral gegenüberliegenden Ecken hat der Kragen 15 verstärke Eckklötze 16 zur Unterbringung der Befestigungsschrauben 12.,

Zum Anschluß einer feuchtigkeitsdämmenden Dichtungsbahn kann das Gehäuse auch einen Anschlußflansch 19 gemäß Fig. 2 erhalten. Wenn die Dichtungsbahn nicht geklebt, sondern eingespannt werden soll, kann noch ein Losflansch 20 vorgesehen werden, der mit dem Festflansch 19 verschraubt wird.

Da der Rohrstutzen des Aufsatzstücks die dem Spitzende eines Muffenrohres entsprechenden Abmessungen hat, kann man ihn in ein Ablaufgehäuse mit beliebigem Ablaufstutzen einsetzen, und zwar unter Zwischenfügen eines Rollringes od. dgl. Dadurch entsteht ein Ablauf oder ein Reinigungsverschluß, der stufenlos an unterschiedliche Decken- und Belagdicken angepaßt werden kann.

## Patentansprüche

1. Als Reinigungsverschluß verwendbares Aufsatzstück mit Deckel (2) für Entwässerungsleitungen, mit einem einstückigen Gehäuse (1), das oben einen rechteckigen Rahmen (3) und einen von diesem nach unten abgehenden Rohranschlußstutzen (6) sowie am Übergang beider eine nach innen vorspringende Schulter (5) aufweist, die die Abstützfläche für den ebenfalls rechteckigen Deckel (2) bildet, der am Gehäuse (1) durch einen Dichtring (8) abgedichtet und durch Befestigungsmittel befestigt ist, dadurch gekennzeichnet, daß die Schulter (5) an ihrer rund umlaufenden Innenkante ein nach innen abgeschrägte und/oder ausgekehlte Dichtfläche (7) für den Dichtring (8) bildet und der Deckel (2) an seiner Unterseite eine entsprechend nach außen abgeschrägte und/oder ausgekehlte Dichtfläche (11) aufweist und außerhalb der Dichtfläche am Gehäuse (1) festgeschraubt ist.

2. Aufsatzstück nach Anspruch 1, dadurch gekennzeichnet, daß die Schulter (5) nur so breit ist, daß die abgeschrägte und/oder ausgekehlte Dichtfläche (7) an den Seitenmitten des Rahmens (3) tangential in dessen Innenwände (4) übergeht und nur die in den Rahmenecken verbleibenden Zwickel der Schulter (5) die Abstützflächen bilden.

3. Aufsatzstück nach Anspruch 1 oder 2, dadurch gekennzeichnet, daß die Dichtflächen (7, 11) des Gehäuses (1) und des Deckels (2) einander bezüglich des Querschnitts des Dichtrings (8) diametral gegenüberliegen.

4. Aufsatzstück nach einem der Ansprüche 1 bis 3, dadurch gekennzeichnet, daß der Dichtring (8) von der Dichtfläche (7) des Gehäuses (1) im wesentlichen auf dem unteren äußeren Viertel und von der Dichtfläche (11) des Deckels (2) im wesentlichen auf dem oberen inneren Viertel des Umfangs seines Querschnitts umfaßt wird.

5. Aufsatzstück nach Anspruch 2, dadurch gekennzeichnet, daß in den Zwickeln erhöhte Paßflächen (9) zum Abstützen des Deckels (2) vorgesehen sind.

6. Aufsatzstück nach einem der Ansprüche 1 bis 5, dadurch gekennzeichnet, daß in zwei eineander gegenüberliegenden Zwickeln je eine Befestigungsschraube (12) des Deckels (2) lotrecht in eine Gewindebohrung der Schulter (5) eingeschraubt ist.

7. Aufsatzstück nach Anspruch 6, dadurch gekennzeichnet, daß die Schrauben (12) am Deckel (2) durch einen auf dem Schraubenschaft angeordneten Bund (13) mit einem für ihr vollständiges Herausschrauben aus dem Gehäuse (1) ausreichenden Spiel gesichert sind.

8. Aufsatzstück nach einem der Ansprüche 1 bis 7, dadurch gekennzeichnet, daß der Deckel (2) an seiner Oberseite eine Vertiefung für die Aufnahme eines Füllmaterials aufweist.

## Revendications

1. Pièce de couronnement à couvercle, utilisable comme trappe de nettoyage, pour canalisations d'évacuation des eaux, avec une caisse (1) faite d'une seule pièce qui présente à sa partie supérieure un cadre rectangulaire (3) et, faisant suite à celui-ci vers le bas, un manchon de raccordement de tuyau (6), ainsi qu'un épaulement (5) qui fait saillie vers l'intérieur à la jonction de ces deux éléments et qui constitue la surface d'appui pour le couvercle (2) également rectangulaire, qui est rendu étanche par rapport à la caisse (1) au moyen d'une bague d'étanchéité (8) et qui y est fixé par des organes de fixation, caractérisée en ce que l'épaulement (5) constitue, au niveau de son bord interne circonférentiel de forme circulaire, une surface d'étanchéité (7) taillée en biseau et/ou en gorge vers l'intérieur pour la bague d'étanchéité (8), et en ce que le couvercle (2) présente, du côté inférieur, une surface d'étanchéité correspondante (11) taillée en biseau et/ou en gorge vers l'extérieur et est fixé à la caisse (1) par vissage à l'extérieur de la surface d'étanchéité.

2. Pièce de couronnement selon la revendication 1, caractérisée en ce que la largeur de l'épaulement (5) est assez réduite pour que la surface d'étanchéité (7) taillée en biseau et/ou en gorge se fonde tangentiellement, aux milieux des côtés du cadre (3), dans les parois internes (4) de ce dernier et que seuls les coins de l'épaulement (5) qui restent aux angles du cadre forment les surfaces d'appui.

3. Pièce de couronnement selon la revendication 1 ou 2, caractérisée en ce que les surfaces d'étanchéité (7, 11) de la caisse (1) et du couvercle (2) sont diamétralement opposées l'une à l'autre par rapport à la section de la bague d'étanchéité (8).

4. Pièce de couronnement selon l'une quelconque des revendications 1 à 3, caractérisée en ce que la bague d'étanchéité (8) est en contact avec la surface d'étanchéité (7) de la caisse (1) sur une longueur qui correspond sensiblement au quart inférieur et externe de la périphérie de sa section et avec la surface d'étanchéité (11) du couvercle (2) sur une longueur qui correspond sensiblement au quart supérieur et interne de la périphérie de sa section.

5. Pièce de couronnement selon la revendication 2, caractérisée en ce que des surfaces d'adaptation surélevées (9) sont prévues dans les coins pour servir d'appuis au couvercle (2).

6. Pièce de couronnement selon l'une quelconque des revendications 1 à 5, caractérisée en ce qu'une vis (12) de fixation du couvercle (2) est vissée verticalement dans un trou fileté de l'épaulement (5), dans chacun de deux coins mutuellement opposés.

7. Pièce de couronnement selon la revendication 6, caractérisée en ce que les vis (12) sont assujetties au couvercle (2), avec un jeu suffisant pour qu'elles puissent être complètement dévissées de la caisse (1), par un collet (13) fixé sur la tige de ces vis.

8. Pièce de couronnement selon l'une quelconque des revendications 1 à 7, caractérisée en ce que le couvercle (2) présente, à sa surface supérieure, une cavité destinée à recevoir une matière de remplissage.

## Claims

1. An attachable frame and cover assembly for use as a cleaning closure for sewage conduits, comprising a unitary body (1) formed with a rectangular frame (3) at its top, a tubular connecting piece (6) extending downwardly therefrom, and at the junction of said frame and connecting piece an inwardly projecting shoulder (5) forming a support surface for a similarly rectangular cover (2) which is sealed to said body (1) by a sealing ring (8) and fastened to said body by fastening means, characterized in that said shoulder (5) provides at its circular circumferential inner edge an inwardly chamfered and/or fluted sealing surface (7) for said sealing ring (8) and that said cover (2) is provided at its underside with a correspondingly outwardly chamfered and/or fluted sealing surface (11) and is fastened to said body (1) by screws outside said sealing surface.

2. An assembly as claimed in claim 1, characterized in that the width of said shoulder (5) is only such that said chamfered and/or fluted sealing surface (7) merges tangentially with the inner walls of said frame (3) at the centers of the sides thereof and said supporting surface is formed only by the wedges of the shoulder (5) left in the corners of the frame.

3. An assembly as claimed in claims 1 or 2, characterized in that the sealing surfaces (7, 11) of said body (1) and said cover (2), respectively, are diametrically opposed to each other with respect to the cross section of the sealing ring (8).

4. An assembly as claimed in one of claims 1 to 3, characterized in that said sealing ring (8) is engaged by the sealing surface (7) of said body (1) substantially in the lower outer quadrant and by the sealing surface (11) of the cover (2) substantially in the upper inner quadrant of its cross sectional circumference.

5. An assembly as claimed in claim 2, characterized in that raised locating surfaces (9) are provided in said wedges for supporting the cover (2).

6. An assembly as claimed in one of claims 1 to 5, characterized in that each of two diametrically opposed wedges of said shoulder (5) has a fastening screw (12) of said cover (2) screwed vertically into a threaded bore of said shoulder (5).

7. An assembly as claimed in claim 6, characterized in that said screws (12) are secured to said cover (2) by a flange (13) on the screw shaft with a clearance sufficient for complete unscrewing of the screw from said body (1).

8. An assembly as claimed in one of claims 1 to 7, characterized in that said cover (2) is provided on its upper side with a cavity for receiving a filling material.
